# EUROPÄISCHE PATENTSCHRIFT

(11) **EP 3 581 516 B1**
(45) Veröffentlichungstag und Bekanntmachung des Hinweises auf die Patenterteilung: **23.02.2022**
(21) Anmeldenummer: 18177051.2
(22) Anmeldetag: 11.06.2018
(51) Int. Cl.: B65D 75/30, B65B 11/52, B65B 31/02

(54) **SKINVERPACKUNG SOWIE VERFAHREN UND SIEGELSTATION ZUR HERSTELLUNG EINER SKINVERPACKUNG**
SKIN PACKAGING AND METHOD AND SEALING STATION FOR PREPARATION OF SKIN PACKAGES
EMBALLAGE BLISTER AINSI QUE PROCÉDÉ ET STATION DE SCELLEMENT DESTINÉS À FABRIQUER UN EMBALLAGE BLISTER

(43) Veröffentlichungstag der Anmeldung: 18.12.2019
(73) Patentinhaber: MULTIVAC Sepp Haggenmüller SE & Co. KG, 87787 Wolfertschwenden (DE)
(72) Erfinder: LÖFFLER, Stefan, 88400 Biberach (DE); GEHRKE, Harald, 87784 Westerheim OT Günz (DE)
(74) Vertreter: Grünecker Patent- und Rechtsanwälte PartG mbB

(56) Entgegenhaltungen:
- EP-A1- 0 001 094
- EP-A1- 3 450 327
- WO-A1-97/25258
- US-A- 6 044 622

## Beschreibung

Die vorliegende Erfindung betrifft ein Verfahren und eine Siegelstation zur Herstellung einer Skinverpackung.

Vakuumverpackungen, also Verpackungen, aus deren Inneren die Luft weitestgehend abgesaugt ist, werden häufig zum Verpacken von Lebensmittelprodukten verwendet, um deren Haltbarkeit zu verlängern. Eine Weiterentwicklung ist dabei die sogenannte Skinverpackung, bei welcher eine elastische Oberfolie, die Skinfolie, spannungsfrei und eng anliegend über eine Unterlage und ein darauf aufgelegtes Produkt gelegt wird. Die Unterlage kann dabei auch in Form einer Schale ausgebildet sein, in welche das Produkt eingelegt wird. Die Unterlage und die Oberfolie sind nach dem Verpackungsvorgang, dem Siegeln in einem umlaufenden Siegelbereich, gasdicht miteinander verbunden. Die Skinverpackung weist Eigenschaften auf, welche eine besonders vorteilhafte Produktpräsentation erlauben. So wird das in der Schale befindliche Produkt fixiert und ein Auseinanderfallen des Produkts oder ein Austritt von Flüssigkeit aus dem Produkt in den Schalenraum vermieden. Aufgrund der stabilen Verbindung von Unterlage und Oberfolie im Siegelbereich ist das Produkt während des Transports sicher fixiert, und ein ungewolltes selbständiges Öffnen der Skinverpackung wird verhindert. Die feste Verbindung von Unterlage und Oberfolie erschwert allerdings auch das Öffnen der Verpackung durch einen Verbraucher, um das Produkt zu entnehmen.

Aus der US 6,044,622 ist eine Verpackung bekannt, bei welcher eine doppellagige Skinfolie ein in einer Schale befindliches Produkt abdeckt. Zum Abziehen der oberen der beiden Skinfolien wird eine Lasche ausgebildet.

Aus der WO 97/25258 A1 ist eine weitere Skinverpackung bekannt. EP3450327 ist Stand der Technik gemäss Art. 54(3) EPÜ und offenbart ebenfalls eine Skinverpackung sowie ein Verfahren und eine Siegelstation zur Herstellung einer solchen Verpackung.

Aufgabe der vorliegenden Erfindung ist es, eine verbesserte Öffnungsmöglichkeit für eine Skinverpackung bereitzustellen.

Die Aufgabe wird gelöst durch ein Verfahren zum Herstellen einer Skinverpackung gemäß Anspruch 1 sowie eine Siegelstation zum Herstellen einer Skinverpackung gemäß Anspruch 5. Vorteilhafte Weiterbildungen der Erfindung sind in den Unteransprüchen angegeben.

Eine Skinverpackung umfasst eine Unterlage und eine Oberfolie, wobei die Oberfolie eine Skinfolie ist und wobei die Unterlage und die Oberfolie entlang eines umlaufenden Siegelbereichs miteinander gasdicht versiegelt sind. Dabei erstrecken sich die Unterlage und die Oberfolie in einem oder mehreren Randbereichen außerhalb des Siegelbereichs, insbesondere in Form einer Aufreißecke, und sind dort nicht miteinander versiegelt. Würde sich der Siegelbereich bis zum äußersten Rand der Skinverpackung, also bis zu deren Schnittkante, erstrecken, so wäre es für den Verbraucher schwierig, die Oberfolie von der Unterlage in einem kleinen Abschnitt zu lösen, die Oberfolie zu fassen und sie von der Unterlage abzuziehen um die Verpackung zu öffnen. Werden jedoch die Oberfolie und die Unterlage in einem Randabschnitt neben dem Siegelbereich nur lose aufeinanderliegend geführt, so kann der Verbraucher mühelos die Oberfolie greifen und sie von der Unterlage abziehen. Er muss somit auch kein zusätzliches Werkzeug zu Hilfe nehmen.

In einer vorteilhaften Variante umfasst der Siegelbereich eine Siegelnaht. Die Siegelnaht ist ebenfalls ein umlaufender, üblicherweise relativ schmaler und im Randbereich verlaufender, Bereich. Dazu wird zusätzlich zum weiter unten erläuterten Skinprozess die Oberfolie und die Unterlage mit Druck und Wärme besonders stabil miteinander verbunden. Die Siegelnaht weist somit eine noch größere Festigkeit als der restliche Siegelbereich auf, wodurch ein ungewolltes Öffnen der Skinverpackung zuverlässig verhindert wird, auch wenn besonders schwere oder große Produkte verpackt sind oder die Verpackung bei Transport und Verkauf besonders hohen mechanischen Belastungen ausgesetzt ist.

In einer besonders vorteilhaften Variante weist die Unterlage in dem Randbereich einen Versatz auf, welchen die Oberfolie überspannt, um das Greifen der Oberfolie und damit das Öffnen der Skinverpackung durch Abziehen der Oberfolie zu erleichtern. Der Versatz, welcher beispielsweise in Form einer nach unten gerichteten Stufe oder Schräge ausgebildet sein kann, erlaubt das direkte Greifen der Oberfolie, ohne dass diese erst durch ein Biegen des Verpackungsrandes oder ein Gegendrücken von der Unterlage abgespreizt werden müsste. Der Versatz kann auch als nach oben gerichteter Noppen oder Steg geformt, sein, so dass die Oberfolie in dem unversiegelten Randbereich nach oben gedrückt wird und absteht. Alle Varianten ermöglichen es, die Skinverpackung besonders einfach zu öffnen.

Vorzugsweise ist die Unterlage als Schale, insbesondere als eine tiefgezogene Unterfolie, ausgebildet. Eine Schale bietet Vorteile beim Einlegen des Produkts, verhindert zum Beispiel das Ablaufen von Flüssigkeiten, und bietet auch, wenn die Packung verschlossen ist, einen zusätzlichen Schutz des Produkts durch die seitlichen Ränder. Auch wird so eine höhere Verwindungssteifigkeit als bei flachen Unterlagen erreicht.

In einer gängigen Variante weist der Siegelbereich benachbart zu der Aufreißecke eine diskrete Abwinklung auf. Wird die Oberfolie von der Aufreißecke aus auf die Abwinklung bzw. auf eine Ecke des Siegelbereichs hin aufgezogen, so wird an der Ecke bzw. Abwinklung die Kraft besonders vorteilhaft auf einen Punkt konzentriert und anschließend gleichmäßig auf die beiden Seiten der Abwinklung verteilt. So lässt sich die Oberfolie besonders gut abziehen, insbesondere wenn Oberfolie und Unterlage durch eine Siegelnaht miteinander verbunden sind.

Eine erfindungsgemäße Siegelstation zum Herstellen einer Skinverpackung umfasst ein Siegelwerkzeugoberteil mit einem ersten Rahmen und einen konkaven, Luftkanäle aufweisenden, Dom, und ein Siegelwerkzeugunterteil mit einem zweiten Rahmen und einer Unterlagenaufnahme. Dabei ist das Siegelwerkzeugoberteil und/oder das Siegelwerkzeugunterteil höhenverstellbar gelagert, um einander angenähert zu werden und sich an ihren ersten und zweiten Rahmen zu kontaktieren und so eine gasdichte Siegelwerkzeugkammer zu bilden. Die Siegelstation ist desweiteren dazu konfiguriert, eine Unterlage mit einer Oberfolie, welche eine Skinfolie ist, durch Ausbilden eines Siegelbereichs gasdicht miteinander zu verbinden. Dabei sind der erste Rahmen des Siegelwerkzeugoberteils und der zweite Rahmen des Siegelwerkzeugunterteils dazu konfiguriert, einen Abschnitt der Unterlage und einen Abschnitt der Oberfolie zu klemmen, so dass diese von einer Erwärmung und Verformung während des Siegelverfahrens ausgenommen sind. So können innerhalb der Siegelwerkzeugkammer die benötigten Drücke und Temperaturen geschaffen werden, welche für den Siegelprozess, also das Verbinden der Oberfolie mit der Unterlage, nötig sind. Gleichzeitig werden die geklemmten Abschnitte von Oberfolie und Unterlage davon nicht beeinflusst, wodurch die Ausbildung eines Siegelbereichs, also einer Verbindung von Oberfolie und Unterlage, dort verhindert wird. Auch können sich die Abschnitte weiter nach außen erstrecken und über die Rahmen herausstehen, so dass dort ebenfalls kein Siegelvorgang stattfindet.

Bevorzugt weist die Siegelstation eine höhenverstellbare Siegelplatte auf, wobei die Siegelplatte eine Siegelfläche aufweist, welche dazu geeignet ist, eine Unterlage mit einer Oberfolie durch Ausbilden einer Siegelnaht gasdicht zu verbinden. Durch die bewegliche Siegelplatte wird die Siegelfläche auf die Oberfolie und die Unterlage gedrückt, wobei diese auf einer Auflagefläche gelagert sind, so dass der gewünschte Anpressdruck angewendet werden kann. Dadurch kommt eine besonders stabile Verbindung von Oberfolie und Unterlage zustande. Zusätzlich kann die Siegelfläche beheizt sein, um das Ausbilden der Siegelnaht zusätzlich zu unterstützen.

Üblicherweise sind der erste Rahmen des Siegelwerkzeugoberteils und der zweite Rahmen des Siegelwerkzeugunterteils aus einem für den Lebensmittelbereich zugelassenen Material gebildet. Selbiges gilt für den Dom sowie die Siegelplatte im Siegelwerkzeugoberteil. Dabei kann es sinnvoll sein, dass das oder die Materialien, aus welchen der erste Rahmen und der zweite Rahmen gebildet sind, eine geringere Wärmeleitfähigkeit aufweisen als das Material des Doms und der Siegelplatte, um ein energieeffizientes Beheizen von Dom und Siegelplatte zu ermöglichen, den Wärmeübertrag auf die Rahmen jedoch zu minimieren. So könnten die Rahmen aus Edelstahl und der Dom und die Siegelplatte aus Aluminium gebildet sein.

In einer zweckmäßigen Variante ist der erste Rahmen des Siegelwerkzeugoberteils und/oder der zweite Rahmen des Siegelwerkzeugunterteils zumindest abschnittsweise aus einem Kunststoff- und/oder Keramikmaterial gebildet. So können beispielsweise die Abschnitte, welche die Oberfolie klemmen, eine besonders niedrige Wärmeleitfähigkeit aufweisen, wodurch auf die Oberfolie auch keine Wärme übertragen wird. Insbesondere im Bereich der Aufreißecke ist deshalb ein Einsatz solcher Materialen sinnvoll, damit beispielsweise Wärme vom beheizten Dom oder Siegelfläche nicht auf die Oberfolie und die Unterlage übertragen wird.

In einer gängigen Variante ist der erste Rahmen des Siegelwerkzeugoberteils und/oder der zweite Rahmen des Siegelwerkzeugunterteils gekühlt, insbesondere durch darin verlaufende Kanäle wassergekühlt. Damit kann zusätzlich eine unerwünschte, in die Rahmen übertragene Wärme abgeführt werden. Dies ist nicht nur zur Ausbildung der unversiegelten Öffnungshilfe bzw. Aufreißecke hilfreich sondern bietet auch einen Schutz eines Bedieners der Siegelstation bzw. Verpackungsmaschine vor hitzebedingten Verletzungen beim Berühren der Rahmen.

Bevorzugt weist der Rahmen des Siegelwerkzeugunterteils eine Ausnehmung auf, welche dazu ausgebildet ist, einen nach unten hervorstehenden Versatz der Unterlage aufzunehmen, um beim Klemmen der Unterlage und der Oberfolie zwischen die beiden Rahmen den Versatz nicht zu deformieren. Entsprechend kann auch der Rahmen des Siegelwerkzeugoberteils eine Ausnehmung aufweisen, um einen von der ebenen Grundfläche der Unterfolie nach oben hervorstehenden Versatz aufzunehmen. Der Versatz, welcher einen Abstand zwischen Unterlage und Oberfolie herstellt, um letztere besser greifen zu können, wird also in die Ausnehmung eingelegt und behält dadurch auch beim Zusammenpressen der Rahmen seine Form und damit seine Funktion bei.

Idealerweise ist das Siegelwerkzeugunterteil zumindest teilweise austauschbar, um Unterlagen unterschiedlicher Form, insbesondere Unterlagen in Schalenform, aufzunehmen. So kann dieselbe Siegelstation je nach Bedarf unterschiedliche Verpackungen versiegeln. Eine Möglichkeit, dies zu realisieren, sind entsprechende Einsätze, welche in das Siegelwerkzeugunterteil eingelegt werden. In bzw. auf diese Einsätze können dann die Unterlagen gelegt werden.

Im Folgenden werden Ausführungsbeispiele der Erfindung anhand der Figuren näher beschrieben. Dabei zeigen
- Figur 1A:: eine seitliche Schnittansicht einer Skinverpackung mit Produkt und einer flachen Unterlage mit einem nach unten gerichteten Versatz in Form einer Stufe,
- Figur 1B:: eine seitliche Schnittansicht einer Skinverpackung mit Produkt und einer flachen Unterlage mit einem nach unten gerichteten Versatz in Form einer Schräge,
- Figur 1C:: eine seitliche Schnittansicht einer Skinverpackung mit Produkt und einer flachen Unterlage mit einem nach oben gerichteten Versatz in Form einer Noppe,
- Figur 2:: eine seitliche Schnittansicht einer Skinverpackung mit Produkt und einer Unterlage in Schalenform,
- Figur 3:: eine perspektivische Seitenansicht einer Siegelstation, umfassend ein Siegelwerkzeugoberteil und ein Siegelwerkzeugunterteil, sowie vier im Verbund angeordneten Unterlagen,
- Figur 4:: eine Draufsicht von unten auf ein Siegelwerkzeugoberteil,
- Figur 5:: eine perspektivische Schnittansicht von schräg unten auf ein Siegelwerkzeugoberteil, und
- Figur 6:: eine seitliche Schnittansicht einer Siegelstation.

Einander entsprechende Komponenten sind in den Figuren jeweils mit gleichen Bezugszeichen versehen.

Figur 1A zeigt eine Schnittansicht einer Skinverpackung 1 mit einer im Wesentlichen flachen Unterlage 3, auf welcher ein Produkt 5 aufgelegt ist und mit einer Oberfolie 7, welche eine Skinfolie ist, versiegelt ist. In einem umlaufenden Siegelbereich 9 sind die Unterlage 3 und die Oberfolie 7 gasdicht miteinander versiegelt. An der linken Seite der Skinverpackung 1 ist ein unversiegelter Randbereich 11 ausgebildet, an welchem die Unterlage 3 und die Oberfolie 7 nicht miteinander versiegelt sind. Zusätzlich ist in der Unterlage 3 ein optionaler Versatz 13 in Form einer Stufe ausgebildet, so dass Unterlage 3 und Oberfolie 7 einen Abstand zueinander aufweisen und die Oberfolie 7 damit leichter gegriffen werden kann, um sie zum Öffnen der Skinverpackung 1 von der Unterlage 3 abzuziehen.

Figur 1B entspricht der Skinverpackung 1, wie in Figur 1A dargestellt, jedoch ist der Versatz 13 in Form einer Schräge ausgebildet.

Figur 1C zeigt eine weitere Variante der Skinverpackung 1, bei welcher der Versatz 13 als eine nach oben stehende Noppe ausgebildet ist. Wie gezeigt, kann die Noppe spitz zulaufend geformt sein. Genauso kann die Noppe auch ein im Wesentlichen runder und/oder hohler, nach oben gedrückter punktförmiger Abschnitt der Unterlage 3 sein. Es kann sich jedoch auch um einen eine gewisse Längsausdehnung aufweisenden Steg in der Unterlage 3 im unversiegelten Randbereich 11 handeln.

Figur 2 zeigt eine Schnittansicht einer Skinverpackung 1 mit einer Unterlage 3 in Schalenform. Die Skinfolie 7 umspannt das in die Schale 3 eingelegte Produkt 5, fixiert dieses und legt sich spielfrei an die Innenseite der Schale 3 an. Die Schale 3 weist einen erhöhten umlaufenden und horizontalen Rand 15 auf, auf welchem die Oberfolie 7 mit der Unterlage 3 einen umlaufenden Siegelbereich 9 bildet und sich abschnittsweise unversiegelte Randbereiche 11 anschließen. Auch können ein oder mehrere Versätze 13 in den unversiegelten Randbereichen 11 optional ausgebildet sein.

Figur 3 zeigt eine perspektivische Seitenansicht einer Siegelstation 17, umfassend ein Siegelwerkzeugoberteil 19 und ein Siegelwerkzeugunterteil 21. Das Siegelwerkzeugoberteil 19 umfasst einen ersten Rahmen 23 und das Siegelwerkzeugunterteil 21 den zweiten Rahmen 25. Der Übersichtlichkeit halber sind Komponenten zum Heben und Senken des ersten Rahmens 23 und/oder des zweiten Rahmens 25 oder die Komponenten der Förderstrecke nicht gezeigt. Die Rahmen 23, 25 sind so gestaltet, dass sie vier Skinverpackungen 1 pro Arbeitstakt versiegeln können. Dazu werden die vier, üblicherweise miteinander verbundenen, Unterlagen 3, hier in Form von Schalen, in den zweiten Rahmen 25 eingelegt. Dabei sind Unterlagenaufnahmen 27 für die Schalen 3 selbst sowie Ausnehmungen 29 für die Versätze 13 in dem zweiten Rahmen 25 ausgebildet. Die unversiegelten Randbereiche 11 in Form von Aufreißecken sind zweckmäßig zu den zur Transportrichtung T parallelen Rändern, also beispielsweise zu die Oberfolie 7 führenden Transportketten hin, orientiert. In der Abbildung gekennzeichnet sind anhand der Unterlage 3 der umlaufende Siegelbereich 9 sowie der unversiegelte Randbereich 11 in Form einer Aufreißecke. An den Aufreißecken 11 weist der Siegelbereich 9 eine diskrete Abwinklung 31 auf, welche das Öffnungsverhalten beim Abziehen der Oberfolie 7 verbessert.

Seitlich sind im zweiten, unteren Rahmen 25 Bohrungen 33 angeordnet, welche zum Evakuieren der Skinverpackung 1 dienen.

Figur 4 zeigt das Siegelwerkzeugoberteil 19 von unten. Innerhalb des ersten Rahmens 23 sind vier konkav nach oben gewölbte Dome 35 angeordnet. Über Luftkanäle 37 in den Domen 35 kann der Raum zwischen Dom 35 und Oberfolie 7 evakuiert werden, so dass sich die Oberfolie 7 an den jeweiligen Dom 35 anlegt und von diesem erwärmt werden kann. Der erste Rahmen 23 weist die passende Form auf, um entsprechend Figur 3 im Bereich innerhalb des ersten und zweiten Rahmens 23, 25 den Siegelbereich 9 und benachbart dazu den unversiegelten Randbereich 11 der Skinverpackung 1 zu schaffen. Desweiteren sind im ersten Rahmen 23 Aussparungen 39 ausgebildet, um ein Evakuieren des Bereichs zwischen Oberfolie 7 und Unterlage 3, also des Inneren der Skinverpackung 1, mittels der Bohrungen 33 zu ermöglichen.

Figur 5 zeigt eine perspektivische Schnittansicht von schräg unten auf ein Siegelwerkzeugoberteil 19. Der erste Rahmen 23 weist die Form auf, welche den Siegelbereich 9 und den unversiegelten Bereich 11 der Skinverpackung 1 definiert (siehe Figur 3). Die zwei Dome 35 sind in dieser Ausführungsform als Teil einer Siegelplatte 41 ausgebildet. Die Siegelplatte 41 ist relativ zu dem ersten Rahmen 23 beweglich angeordnet. So kann die Siegelplatte 41 bei bereits verschlossener Siegelwerkzeugkammer nach unten bewegt und eine Siegelfläche 43 auf die Oberfolie 7 und die Unterlage 3 gedrückt werden um diese besonders stabil miteinander zu verbinden. Dabei erzeugt eine Randauflage des Siegelwerkzeugunterteils 21, auf welcher die entsprechenden Abschnitte der Oberfolie 7 und der Unterlage 3 aufliegen, für den nötigen Gegendruck. Die Aussparungen 39 erlauben das Evakuieren der Skinverpackung 1 mittels der im zweiten Rahmen 25 angeordneten Bohrungen 33.

Figur 6 zeigt eine seitliche Schnittansicht einer Siegelstation 17 für eine Skinverpackung 1. Die Unterlage 3 ist in dem zweiten, unteren Rahmen 25 gelagert. Der erste Rahmen 23 ist auf den zweiten Rahmen 25 abgesenkt, wobei ein Teil der Unterlage 3 sowie die Oberfolie 7 zwischengeklemmt sind und so eine gasdichte Siegelwerkzeugkammer 45 gebildet wird. Innerhalb des ersten Rahmens 23 ist eine optionale Siegelplatte 41 gezeigt, welche sich in einer oberen Stellung befindet und verschiebbar ist, um eine Siegelfläche 43 der Siegelplatte 41 nach unten zu drücken, um so eine Siegelnaht 44 auszubilden. Eine Randauflage 47 dient dabei als Gegenelement zur Ausbildung des gewünschten Drucks. Die Oberfolie 7 ist noch gerade ausgerichtet, wobei sich ein innerer Abschnitt 49 der Oberfolie 7 und ein innerer Abschnitt 50 der Unterlage 3 innerhalb, und äußere Abschnitte 51 der Oberfolie 7 und äußere Abschnitte 52 der Unterlage 3 außerhalb der geschlossenen Siegelwerkzeugkammer 45 befinden. Teile der äußeren Abschnitte 51, 52 sind zwischen den ersten und zweiten Rahmen 23, 25 geklemmt. Durch Kanäle 53 innerhalb der Rahmen 23, 25 kann Wasser geführt werden, um die Rahmen 23, 25 zu kühlen.

Im Folgenden wird die Funktionsweise der Siegelstation 17 zur Herstelllung einer Skinverpackung 1 anhand der Figuren näher beschrieben. Die Unterlage 3 wird in einem Siegelwerkzeugunterteil 21 mit einem auf die Unterlage 3 aufgelegten Produkt 5 bereitgestellt und sodann eine Oberfolie 7, welche eine Skinfolie ist, oberhalb von Produkt 5 und Unterlage 3 zugeführt. Dann wird die Siegelwerkzeugkammer 45 durch Aufeinanderpressen des ersten Rahmens 23 des Siegelwerkzeugoberteils 19 und des zweiten Rahmens 25 des Siegelwerkzeugunterteils 21 geschlossen, wobei die Oberfolie 7 und die Unterlage 3 umlaufend zwischen dem ersten und zweiten Rahmen 23, 25 geklemmt sind und die Siegelwerkzeugkammer 45 durch das Aufeinanderpressen gasdicht abgeschlossen ist. Somit befinden sich innere Abschnitte 49, 50 von Oberfolie 7 und Unterlage 3 innerhalb der Siegelwerkzeugkammer 45 und äußere Abschnitte 51, 52 außerhalb der Siegelwerkzeugkammer 45.

Es wird nun der innere Abschnitt 49 der Oberfolie 7 in den Dom 35 des Siegelwerkzeugoberteils 19, durch Ausbilden eines Vakuums im Bereich zwischen Dom 35 und Oberfolie 7, angesaugt. Dort wird der innere Abschnitt 49 der Oberfolie erwärmt.

Beim Schließen der Siegelwerkzeugkammer 45 wird die Oberfolie 7 mit der Unterlage 3 in dem Randbereich 11 der Skinverpackung 1 außerhalb eines Siegelbereichs 9 zwischen den ersten Rahmen 23 des Siegelwerkzeugoberteils 19 und den zweiten Rahmen 25 des Siegelwerkzeugunterteils 21 geklemmt, so dass dieser Randbereich 11 der Oberfolie 7 und der Unterlage 3 weder durch einen Druckunterschied verformt noch erwärmt wird und so keine Versiegelung der Oberfolie 7 mit der Unterlage 3 in diesem Randbereich 11 stattfindet.

Anschließend wird ein Vakuum im Raum zwischen der Oberfolie 7 und der Unterlage 3 ausgebildet. Durch das Herstellen des Atmosphärendrucks zwischen Dom 35 bzw. Siegelwerkzeugoberteil 19 und Oberfolie 7 legt sich die Oberfolie 7 auf die Unterlage 3 und das darauf befindliche Produkt 5.

In einer gängigen Variante wird die Unterlage 3 in Form einer Schale mit einem in die Schale eingelegten Produkt 5 bereitgestellt.

Vorzugsweise wird eine Siegelplatte 41 auf eine Randauflage 47 des Siegelwerkzeugunterteils 21 und die sich darauf befindlichen Oberfolie 7 und Unterlage 3 niedergedrückt und so eine Siegelnaht 44 ausgebildet.

Üblicherweise erfolgt das Evakuieren und Zuführen von Luft oberhalb der Oberfolie 7 über Luftkanäle 37 im Dom 35 des Siegelwerkzeugoberteils 19.

Ausgehend von den oben dargestellten Ausführungsformen einer Skinverpackung 1 und einer Siegelstation 17 sind vielerlei Variationen derselben möglich. So kann die Siegelstation 17 beispielsweise dazu konfiguriert sein, mehr als zwei Reihen Skinverpackungen 1 gleichzeitig zu versiegeln. Werden flache Unterlagen 3 verwendet, so können diese auch eine Riffelung oder sonstige Prägungen aufweisen, wodurch eine Steifigkeit der Unterlage 3 erhöht wird. Der Versatz 13 kann neben den hier gezeigten Varianten auch jede andere Form aufweisen, welche dazu geeignet ist, die Unterlage 3 von der Oberfolie 7 zu beabstanden.

## Patentansprüche

1. Verfahren zum Herstellen einer Skinverpackung (1), welches umfasst:
Bereitstellen einer Unterlage (3) in einem Siegelwerkzeugunterteil (21) mit einem auf die Unterlage (3) aufgelegten Produkt (5),
Zuführen einer Oberfolie (7), welche eine Skinfolie ist, oberhalb von Produkt (5) und Unterlage (3),
Schließen einer Siegelwerkzeugkammer (45) durch Aufeinanderpressen eines ersten Rahmens (23) eines Siegelwerkzeugoberteils (19) und eines zweiten Rahmens (25) des Siegelwerkzeugunterteils (21), wobei die Oberfolie (7) und die Unterlage (3) umlaufend zwischen dem ersten und
zweiten Rahmen (23, 25) geklemmt sind und die Siegelwerkzeugkammer (45) durch das Aufeinanderpressen gasdicht abgeschlossen ist, und womit sich innere Abschnitte (49, 50) von Oberfolie (7) und Unterlage (3) innerhalb der Siegelwerkzeugkammer (45) und äußere Abschnitte (51, 52) außerhalb der Siegelwerkzeugkammer (45) befinden,
Ansaugen des inneren Abschnitts (49) der Oberfolie (7) in einen Dom (35) des Siegelwerkzeugoberteils (19) durch Ausbilden eines Vakuums im Bereich zwischen Dom (35) und Oberfolie (7),
Erwärmen des inneren Abschnitts (49) der Oberfolie (7),
Ausbilden eines Vakuums im Raum zwischen der Oberfolie (7) und der Unterlage (3), Herstellen des Atmosphärendrucks zwischen Dom (35) bzw. Siegelwerkzeugoberteil (19) und Oberfolie (7), wodurch sich die Oberfolie (7) auf die Unterlage (3) und das darauf befindliche Produkt (5) legt,
**dadurch gekennzeichnet, dass** das Verfahren desweiteren umfasst, dass beim Schließen der Siegelwerkzeugkammer (45) die Oberfolie (7) und die Unterlage (3) in einem Randbereich (11) der Skinverpackung (1) außerhalb eines Siegelbereichs (9) zwischen den ersten Rahmen (23) des Siegelwerkzeugoberteils (19) und den zweiten Rahmen (25) des Siegelwerkzeugunterteils (21) geklemmt wird, so dass dieser Randbereich (11) der Oberfolie (7) und der Unterlage (3) weder durch einen Druckunterschied verformt noch erwärmt wird und so keine Versiegelung der Oberfolie (7) mit der Unterlage (3) in diesem Randbereich (11) stattfindet.

2. Verfahren nach Anspruch 1, **dadurch gekennzeichnet, dass** die Unterlage (3) in Form einer Schale mit einem in die Schale (3) eingelegten Produkt (5) bereitgestellt wird.

3. Verfahren nach einem der Ansprüche 1 oder 2, **dadurch gekennzeichnet, dass** eine Siegelplatte (41) auf eine Randauflage (47) des Siegelwerkzeugunterteils (21) und die sich darauf befindlichen Oberfolie (7) und Unterlage (3) niedergedrückt und eine Siegelnaht (44) ausgebildet wird.

4. Verfahren nach einem der Ansprüche 1 bis 3, **dadurch gekennzeichnet, dass** das Evakuieren und Zuführen von Luft oberhalb der Oberfolie (7) über Luftkanäle (37) im Dom (35) des Siegelwerkzeugoberteils (19) erfolgt.

5. Siegelstation (17) zum Herstellen einer Skinverpackung (1), wobei die Siegelstation (17) ein Siegelwerkzeugoberteil (19) mit einem ersten Rahmen (23) und einen konkaven, Luftkanäle (37) aufweisenden, Dom (35) umfasst, und die Siegelstation (17) ein Siegelwerkzeugunterteil (21) mit einem zweiten Rahmen (25) und einer Unterlagenaufnahme (27) umfasst, wobei das Siegelwerkzeugoberteil (19) und/oder das Siegelwerkzeugunterteil (21) höhenverstellbar gelagert ist, um einander angenähert zu werden und sich an ihren ersten und zweiten Rahmen (23, 25) zu kontaktieren und so eine gasdichte Siegelwerkzeugkammer (45) bilden und die Siegelstation (17) dazu konfiguriert ist, eine Unterlage (3) mit einer Oberfolie (7), welche eine Skinfolie ist, durch Ausbilden eines Siegelbereichs (9) gasdicht miteinander zu verbinden, wobei die Siegelstation (17) **dadurch gekennzeichnet ist, dass** der erste Rahmen (23) des Siegelwerkzeugoberteils (19) und der zweite Rahmen (25) des Siegelwerkzeugunterteils (21) dazu konfiguriert sind, einen Abschnitt (52) der Unterlage und einen Abschnitt (51) der Oberfolie (7) zu klemmen, so dass diese von einer Erwärmung und Verformung während des Siegelverfahrens ausgenommen sind.

6. Siegelstation nach Anspruch 5, **dadurch gekennzeichnet** eine höhenverstellbare Siegelplatte (41) aufzuweisen, wobei die Siegelplatte (41) eine Siegelfläche (43) aufweist, welche dazu geeignet ist, eine Unterlage (3) mit einer Oberfolie (7) durch Ausbilden einer Siegelnaht (44) gasdicht zu verbinden.

7. Siegelstation nach einem der Ansprüche 5 oder 6, **dadurch gekennzeichnet, dass** der erste Rahmen (23) des Siegelwerkzeugoberteils (19) und/oder der zweite Rahmen (25) des Siegelwerkzeugunterteils (21) zumindest abschnittsweise aus einem Kunststoff- und/oder Keramikmaterial gebildet ist.

8. Siegelstation nach einem der Ansprüche 5 bis 7, **dadurch gekennzeichnet, dass** der erste Rahmen (23) des Siegelwerkzeugoberteils (19) und/oder der zweite Rahmen (25) des Siegelwerkzeugunterteils (21) gekühlt, insbesondere durch darin verlaufende Kanäle (53) wassergekühlt ist.

9. Siegelstation nach einem der Ansprüche 5 bis 8, **dadurch gekennzeichnet, dass** der Rahmen (25) des Siegelwerkzeugunterteils (21) eine Ausnehmung (29) aufweist, welche dazu ausgebildet ist, einen Versatz (13) der Unterlage (3) aufzunehmen, um beim Klemmen der Unterlage (3) und der Oberfolie (7) zwischen die beiden Rahmen (23, 25) den Versatz (13) nicht zu deformieren.

10. Siegelstation nach einem der Ansprüche 5 bis 9, **dadurch gekennzeichnet, dass** das Siegelwerkzeugunterteil (21) zumindest teilweise austauschbar ist, um Unterlagen (3) unterschiedlicher Form, insbesondere Unterlagen (3) in Schalenform, aufzunehmen.

## Claims

1. Method for manufacturing a skin pack (1) comprising:
providing a base (3) in a sealing tool lower part (21) with a product (5) placed on the base (3),
feeding a top film (7), which is a skin film, above product (5) and base (3),
closing a sealing tool chamber (45) by pressing together a first frame (23) of a sealing tool upper part (19) and a second frame (25) of the sealing tool lower part (21), wherein the top film (7) and the base (3) are clamped circumferentially between the first and second frames (23, 25) and the sealing tool chamber (45) is gas-tightly closed by the pressing together, and whereby inner sections (49, 50) of top film (7) and base (3) are inside the sealing tool chamber (45) and outer sections (51, 52) are outside the sealing tool chamber (45),
sucking the inner section (49) of the top film (7) into a dome (35) of the sealing tool upper part (19) by forming a vacuum in the region between dome (35) and top film (7),
heating the inner section (49) of the top film (7),
forming a vacuum in the space between the top film (7) and the base (3),
establishing the atmospheric pressure between dome (35) or sealing tool upper part (19) and top film (7), whereby the top film (7) lies on the base (3) and the product (5) positioned thereon,
**characterized in that** the method further comprises that
when the sealing tool chamber (45) is closed, the top film (7) and the base (3) are clamped in an edge region (11) of the skin pack (1) outside a sealing region (9) between the first frame (23) of the sealing tool upper part (19) and the second frame (25) of the sealing tool lower part (21), so that this edge region (11) of the top film (7) and the base (3) is neither deformed by a pressure difference nor heated and so no sealing of the top film (7) with the base (3) takes place in this edge region (11).

2. Method according to claim 1, **characterized in that** the base (3) is provided in the form of a tray with a product (5) inserted into the tray (3).

3. Method according to one of claims 1 or 2, **characterized in that** a sealing plate (41) is pressed down on an edge support (47) of the sealing tool lower part (21) and the top film (7) and base (3) located thereon, and a sealing seam (44) is formed.

4. Method according to one of claims 1 to 3, **characterized in that** the evacuation and supply of air takes place above the top film (7) via air channels (37) in the dome (35) of the sealing tool upper part (19).

5. Sealing station (17) for manufacturing a skin pack (1), wherein the sealing station (17) comprises a sealing tool upper part (19) with a first frame (23) and a concave dome (35) comprising air channels (37), and the sealing station (17) comprises a sealing tool lower part (21) with a second frame (25) and a base holder (27), wherein the sealing tool upper part (19) and/or the sealing tool lower part (21) is height-adjustably mounted to be brought closer to each other and to contact each other on their first and second frames (23, 25) and to thereby form a gas-tight sealing tool chamber (45) and the sealing station (17) is configured to connect a base (3) to a top film (7), which is a skin film, in a gas-tight manner by forming a sealing region (9), the sealing station (17) being **characterized in that** the first frame (23) of the sealing tool upper part (19) and the second frame (25) of the sealing tool lower part (21) are configured to clamp a section (52) of the base and a section (51) of the top film (7) so that they are excluded from heating and deformation during the sealing process.

6. Sealing station according to claim 5, **characterized in that** it comprises a height-adjustable sealing plate (41), the sealing plate (41) comprising a sealing surface (43) which is suitable for connecting a base (3) to a top film (7) in a gas-tight manner by forming a sealing seam (44).

7. Sealing station according to one of claims 5 or 6, **characterized in that** the first frame (23) of the sealing tool upper part (19) and/or the second frame (25) of the sealing tool lower part (21) is formed at least in sections from a plastic and/or ceramic material.

8. Sealing station according to one of claims 5 to 7, **characterized in that** the first frame (23) of the sealing tool upper part (19) and/or the second frame (25) of the sealing tool lower part (21) is cooled, in particular water-cooled by channels (53) running therein.

9. Sealing station according to one of the claims 5 to 8, **characterized in that** the frame (25) of the sealing tool lower part (21) has a recess (29) which is designed to accommodate an offset (13) of the base (3) in order not to deform the offset (13) when the base (3) and the top film (7) are clamped between the two frames (23, 25).

10. Sealing station according to one of the claims 5 to 9, **characterized in that** the sealing tool lower part (21) is at least partially replaceable in order to receive bases (3) of different shape, in particular bases (3) in tray form.

## Revendications

1. Procédé de fabrication d'un emballage-coque (1), qui comprend les étapes consistant à
fournir un support (3) dans une partie inférieure d'outil de scellage (21) avec un produit (5) déposé sur le support (3),
alimenter un film supérieur (7), qui est un film pour coque, au-dessus du produit (100) et du support (3),
fermer une chambre d'outil de scellage (45) par pression par le dessus d'un premier châssis (23) d'une partie supérieure d'outil de scellage (19) et d'un second châssis (25) de la partie inférieure d'outil de scellage (21), dans lequel le film supérieur (7) et le support (3) sont pincés sur leur circonférence entre les premier et second châssis (23, 25) et la chambre d'outil de scellage (45) est fermée de manière étanche aux gaz grâce à la pression par le dessus, et dans lequel des sections intérieures (49, 50) du film supérieur (7) et du support (3) se trouvent à l'intérieur de la chambre d'outil de scellage (45) et des sections extérieures (51, 52) se trouvent à l'extérieur de la chambre d'outil de scellage (45),
aspirer la section intérieure (42) du film supérieur (37) dans une cloche (35) de la partie supérieure d'outil de scellage (19) en formant un vide dans la région située entre la cloche (35) et le film supérieur (7),
chauffer la section intérieure (49) du film supérieur (7),
créer un vide dans l'espace situé entre le film supérieur (7) et le support (3),
créer la pression atmosphérique entre la cloche (35) ou la partie supérieure d'outil de scellage (19) et le film supérieur (7), ce qui amène le film supérieur (7) à se déposer sur le support (3) et le produit (5) qui s'y trouve,
**caractérisé en ce que** le procédé comprend en outre le fait que lors de la fermeture de la chambre d'outil de scellage (45), le film supérieur (7) et le support (3) sont pincés dans une région de bord (11) de l'emballage-coque (1) à l'extérieur d'une région de scellage (9) entre le premier châssis (23) de la partie supérieure d'outil de scellage (19) et le second châssis (25) de la partie inférieure d'outil de scellage (21) de sorte que ladite région de bord (11) du film supérieur (7) et du support (3) n'est ni déformée par une différence de pression ni chauffée et aucun scellage du film supérieur (7) avec le support (3) n'a lieu dans ladite région de bord (11).

2. Procédé selon la revendication 1, **caractérisé en ce que** le support (3) est fourni sous la forme d'une coque avec un produit (5) déposé dans la coque (3).

3. Procédé selon la revendication 1 ou 2, **caractérisé en ce qu'une** plaque de scellage (41) est pressée vers le bas sur une surface de bord (47) de la partie inférieure d'outil de scellage (21) et le film supérieur (7) et le support (3) qui s'y trouvent, et une soudure de scellage (44) est formée.

4. Procédé selon l'une quelconque des revendications 1 à 3, **caractérisé en ce que** l'évacuation et l'alimentation de l'air au-dessus du film supérieur (7) intervient par l'intermédiaire de canaux d'air (37) dans la cloche (35) de la partie supérieure d'outil de scellage (19).

5. Poste de scellage (17) permettant de fabriquer un emballage-coque (1), dans lequel le poste de scellage (17) comprend une partie supérieure d'outil de scellage (19) avec un premier châssis (23) et une cloche (35) concave présentant des canaux d'air (37), et le poste de scellage (17) comprend une partie inférieure d'outil de scellage (21) avec un second châssis (25) et un logement de support (27), dans lequel la partie supérieure d'outil de scellage (19) et/ou la partie inférieure d'outil de scellage (21) est/sont assemblée(s) de manière à pouvoir être réglée(s) en hauteur afin d'être rapprochée(s) l'une de l'autre et venir en contact l'une avec l'autre au niveau de leurs premier et second châssis (23, 25) et former ainsi une chambre d'outil de scellage (45) étanche aux gaz et le poste de scellage (17) est configuré pour relier ensemble de manière étanche aux gaz un support (3) et un film supérieur (7) qui est un film pour coque grâce à la formation d'une région de scellage (9), dans lequel le poste de scellage (17) est **caractérisé en ce qu'un** premier châssis (23) de la partie supérieure d'outil de scellage (19) et le second châssis (25) de la partie inférieure d'outil de scellage (21) sont configurés pour pincer une section (52) du support et une section (51) du film supérieur (7) de sorte que celles-ci ne soient pas affectées par un chauffage et une déformation pendant le procédé de scellage.

6. Poste de scellage selon la revendication 5, **caractérisé en ce qu'**il présente une plaque de scellage (41) pouvant être réglée en hauteur, dans lequel la plaque de scellage (41) présente une surface de scellage (43) appropriée pour relier de manière étanche aux gaz un support (3) et un film supérieur (7) par formation d'une soudure de scellage (44).

7. Poste de scellage selon la revendication 5 ou 6, **caractérisé en ce que** le premier châssis (23) de la partie supérieure d'outil de scellage (19) et/ou le second châssis (25) de la partie inférieure d'outil de scellage (21) sont formés au moins par sections à partir d'un matériau plastique et/céramique.

8. Poste de scellage selon l'une quelconque des revendications 5 à 7, **caractérisé en ce que** le premier châssis (23) de la partie supérieure d'outil de scellage (19) et/ou le second châssis (25) de la partie inférieure d'outil de scellage (21) sont refroidis, en particulier refroidis grâce aux canaux (53) qui les parcourent.

9. Poste de scellage selon l'une quelconque des revendications 5 à 8, **caractérisé en ce que** le châssis (25) de la partie inférieure d'outil de scellage (21) présente un évidement (29) conçu pour accueillir une partie déportée (13) du support (3), afin de ne pas déformer la partie déportée (13) lors du pincement du support (3) et du film supérieur (7) entre les deux châssis (23, 25).

10. Poste de scellage selon l'une quelconque des revendications 5 à 9, **caractérisé en ce que** la partie inférieure d'outil de scellage (21) peut être remplacée au moins partiellement afin d'accueillir des supports (3) de différentes formes, en particulier des supports (3) sous forme de coque.
